# EUROPÄISCHE PATENTANMELDUNG

(11) **EP 2 384 987 A1**
(43) Veröffentlichungstag der Anmeldung: **09.11.2011**
(21) Anmeldenummer: 11003693.6
(22) Anmeldetag: 05.05.2011
(51) Int. Cl.: B65D 5/24, B65D 71/02

(54) **Grossvolumiges Behältnis zur Verpackung von Bitumen**

(30) Priorität: 05.05.2010 DE 102010028587; 08.10.2010 DE 202010014031 U
(71) Anmelder: Deutsche Asphalt GmbH, 50679 Köln (DE)
(72) Erfinder: Wunder, Marius, 87653 Eggenthal (DE)
(74) Vertreter: Zurhorst, Stefan

(57) **Zusammenfassung**

Die Erfindung betrifft ein großvolumiges Behältnis zur Verpackung von Bitumen sowie ein Behältersystem für Bitumen mit mindestens einer Behältereinheit (1). Die Behältereinheit (1) umfasst ein nach oben offenes Behältnis (2) mit einem Innenraum (3) zur Befiillung mit heißem Bitumen und zur Lagerung von erkaltetem Bitumen. Das Behältnis (2) ist aus Karton gebildet, der auf seiner dem Innenraum (3) zugewandten Seite silikoniert ist. Das Behältnis (2) weist einen Boden (4), zwei einander gegenüberliegende Seitenwände (5) sowie zwei einander gegenüberliegende Stirnwände (6) auf. Die Behältereinheit (1) umfasst mindestens ein Umreifungsband (7), welches vertikal um das Behältnis (2) umläuft.

## Beschreibung

Die Erfindung betrifft eine silikonierte Kartonage zum heißen Befüllen mit Bitumen und schnellen Entpacken im erkalteten Zustand sowie ein Behältersystem für Bitumen.

Bitumen ist in seiner Verarbeitung sehr temperaturabhängig, da es bei höheren Temperaturen flüssig und bei niedrigen Temperaturen starr vorliegt. Dazwischen ist ein breiter Übergangsbereich über zähflüssige und pastöse Aggregatzustände vorhanden, wobei sich über diesen Übergangsbereich von fest zu flüssig die viskoelastischen Eigenschaften von Bitumen stark verändern.

Um Bitumen auf weiten Strecken zu transportieren, ist es unwirtschaftlich, dies in beheizten Transporttankwägen vorzunehmen, da das Bitumen ständig auf einer Temperatur oberhalb der Pumpbarkeitstemperatur zu halten ist. Außerdem bedarf es bei diesen Transportfahrzeugen umfangreicher Sicherheitsvorkehrungen aus Umweltschutzgründen, da z. B. im Falle eines Unfalls durch das ausfließende Bitumen eine Gefahr der Schädigung der Umwelt gegeben ist. Im Hinblick auf die Umweltgefährdung und den hohen Energieaufwand für die Transporte ist man daher immer mehr davon abgekommen, Bitumen in flüssiger Form zu transportieren.

Wenn nun Bitumen über weite Entfernungen zu transportieren ist, dann wird bis jetzt das Bitumen in heißer Form in Metallfässer eingefüllt und auskühlen gelassen. Die Fässer werden dann vor Ort entweder zerschnitten, um das Bitumen in kalter Form herauszubekommen oder aber sie werden erhitżt, um das Bitumen in flüssiger Form herausgießen zu können. Beide Wege sind unbefriedigend, da in jedem Fall die Einwegbehälter als Abfälle zurückbleiben, die aufgrund der Bitumenreste nur schwer wiederverwertbar bzw. entsorgbar sind.

Ein weiteres System des Kalttransports sieht vor, das Bitumen in Tanks in ISO-Transportcontainerabmessungen zu verfüllen, wobei das Tankinnere von einem beidseitig ankoppelbaren Rohr durchdrungen ist, welches zur Wiederverflüssigung entweder als Flammrohr oder als Thermalölleitung zur Energiezufuhr in das Tankinnere genutzt wird. Auch dieses Lager-, Transport- und Verflüssigungsverfahren ist unzureichend, da oft Tage benötigt werden, das gesamte im Tank befindliche Bitumen auf eine Temperatur zu bringen, bei der es pumpbar ist. Des Weiteren ist der Rücklauf der Transportcontainer fast ebenso teuer, wie ihr Liefertransport.

In den letzten Jahren ist daher ein System (WO 2004/048204 A1) auf dem Markt erschienen, das eine spezielle Abpackstation erfordert. In ihr wird das Bitumen bei ca. 110°C in eine doppelte Kunststoffverpackung aus einer als Trennstoff wirkenden PE-Folie und einer tragenden PP-Plane/Big Bag eingefüllt. Während einer anschließenden bis zu sieben Tage dauernden Lagerung unter Luftzirkulation kann und darf das System/Bitumengebinde nicht transportiert werden. Zur Wiederverflüssigung des Bitumens wird eine große Menge an Bitumenschmelze bei 160° vorgehalten. Die PP-Säcke werden so aufgeschnitten, dass das mit der PE-Folie verbackene Bitumen in diese Schmelze fällt und sich dort im Laufe der folgenden Stunden verflüssigt. Die PE-Folie soll sich dabei im Bitumen zersetzen.

Dieses System hat mehrere Nachteile:
1) Die Bitumenqualität wird durch oxidative Alterung während Wiederverflüssigung verändert.
2) Die PE-Folie löst sich nicht vollständig in der Bitumenschmelze auf und muss, damit sie Pumpen und eventuell Rührwerke nicht beschädigt, wieder entnommen und teuer entsorgt werden.
3) Die gelösten PE-Anteile in der Schmelze beeinflussen die Bitumenqualität.
4) Das Abfiillen ist nur nach Abkühlen auf einen bestimmten Temperaturbereich möglich.
5) Die Wiederverflüssigung dauert sehr lange und hat durch die Wärmeverluste an der freien Oberfläche der Bitumenschmelze einen relativ geringen Wirkungsgrad.

Bei Spezialbitumen (z. B. polymermodifiziertes Bitumen oder Fugenvergussmassen) ist man dazu übergegangen, Bitumen in kleineren Einheiten mit 10 kg bis 40 kg in silikonierte Kartonagen zu verpacken. Dabei werden die Systeme der silikonierten Kartonagen so gefaltet, dass ein Herauslaufen des heißflüssigen Inhalts bei der Befüllung nicht möglich ist. Aufgrund einer dünnen Silikonschicht an der Innenseite des Kartons ist das Herauslösen des Bitumens im festen Zustand problemlos möglich. Die Verpackung kann dann problemlos entsorgt werden.

Bisher gibt es allerdings noch keine Kartonverpackung, die es ermöglicht, große Mengen des Bindemittels beispielsweise für die Straßenbauindustrie relativ preisgünstig zu verpacken.

Der Erfindung liegt die Aufgabe zugrunde, ein Behältnis/Gebinde anzugeben, in das es möglich ist, möglichst große Mengen flüssigen Bitumens unter Produktionstemperaturen abzufüllen und auch wieder schnell zu entpacken, wenn sie im kalten Zustand an ihrem Bestimmungsort benötigt werden.

Die Geometrie sollte vor dem Gebrauch eine schnelle Wiederverflüssigung des Bitumens begünstigen.

Das Gebinde soll leicht handhabbar sein, beispielsweise mittels eines Gabelstaplers problemlos angehoben werden können und auch stapelbar sein.

Das System sollte aus Gründen der Platzersparnis möglichst mehrfach stapelbar sein.

Erfindungsgemäß wird diese Aufgabe durch silikonierte Kartonagen erreicht, die mittels dehnungsresistenter horizontaler Umreifungsbändern in Form gehalten werden. Es ist pro Behältnis mindestens ein solches Umreifungsband nötig. Umreifungsbänder sind ungefähr gleichmäßig über die Höhe des Behältnisses verteilt oder im unteren Bereich etwas dichter beieinanderliegend.

Die Umreifungsbänder sind im Falle einer späteren Verflüssigung in einer Mikrowellenanlage mikrowellengeeignet, da sie durch elektromagnetische Wellen kaum angeregt werden können.

Die Abmessungen des Behältnisses sind so gewählt, dass nach einer mit der Befüllung trotzdem noch einhergehenden und vorhandenen Verformung nach dem Einfüllen und Erstarren des Bitumens die Gebindeaußenmaße noch der angestrebten gängigen Logistikgeometrie (z. B. Europalette) entsprechen, also die Maximalmaße der gewählten Logistikeinheit nicht übersteigen.

Vertikal umlaufende Umreifungsbänder ermöglichen zugleich ein einfaches und sicheres Anheben mit einer Stapelvorrichtung wie Gabelstaplerzinken, wenn zwischen Bitumen und Umreifungsband oberhalb des Bitumens noch ein Luftspalt verbleibt, in den die Zinken einfahren können.

Eine Grundseite des Gebindes ist zweckmäßig kleiner als die gegenüberliegende Grundseite. So wird die Wiederverflüssigung durch Wärmekonvektion begünstigt.

Bei der Verwendung von lastverteilenden, passenden Deckeln, insbesondere von unsilikonierten Kartondeckeln ist eine Stapelung bzw. Mehrfachstapelung möglich.

Das Anbringen der Umreifungsbänder muss vor der Befüllung erfolgen, da die Formbildung des Thermoplasts Bitumen im heißflüssigen Zustand des Baustoffs am stärksten erfolgt.

Die Umreifungsbänder können
1.) inter Zug automatisch oder per Hand punktgeschweißt werden oder
2.) per Hand mit einem Kunststoffbügel oder einer Stahlklammer zugezogen werden.
Die Befüllung des Silikonkartons kann direkt aus der Raffinerie oder einem Tankfahrzeug erfolgen.

Die Erfindung kann verschiedentlich einer Verflüssigungsanlage zugeführt werden:
1.) Eine Methode sieht ein Entpacken der Kartonage in einer konventionellen Speisungsvorrichtung einer Bitumenschmelzanlage vor. Das Gebinde wird dabei mit der offenen Seite nach unten auf einen Schieberost gelegt. Der Karton wird per Hand entfernt. Dann wird eine Spritzschutzklappe geschlossen und anschließend der Rost entriegelt, damit der Kaltbitumenkörper in die sich in der Anlage befindliche Schmelze fallen kann.
2.a.) Wird eine Mikrowellenverflüssigungsanlage verwendet, kann die Zugabe wie in der in 1.) beschriebenen Verflüssigungsanlage erfolgen.
2.b.) Bei der Verwendung einer Mikrowellenverflüssigungsanlage ist auch eine Zugabe der gesamten Gebinde in eine auf Durchlauf konzipierte Anlage möglich, wenn diese zuvor hinsichtlich Leistung und Frequenz so konfiguriert wurde, dass keine Überhitzung des Kartons zum Schwelbrand möglich ist.

Das Behältnis ist vorteilhaft derart ausgelegt, dass es durch Temperaturen, wie sie in der heißflüssigen Handhabung von Thermoplasten in der Industrie üblich sind, nicht geschädigt wird.

Vorteilhaft wird auf das mindestens eine horizontal umlaufende Umreifungsband verzichtet, wobei dann nur mindestens ein vertikal umlaufendes Umreifungsband vorgesehen ist. Hierdurch wird eine besonders ausgeprägte Stützwirkung auf die oberen freien Kanten bzw. Ränder des nach oben offenen Behältnisses ausgeübt.

Der Erfindung liegt des weiteren die Aufgabe zugrunde, ein kostengünstiges und leicht handhabbares Behältersystem anzugeben, in das flüssiges Bitumen unter Produktionstemperaturen abgefüllt werden kann, welches transportfreundlich und betriebssicher ist, und aus dem erkaltetes Bitumen leicht entnommen werden kann.

Diese Aufgabe wird durch ein Behältersystem mit den Merkmalen des Anspruchs 4 gelöst.

Nach der Erfindung ist ein Behältersystem für Bitumen mit mindestens einer Behältereinheit vorgesehen, wobei die Behältereinheit ein nach oben offenes Behältnis mit einem Innenraum zur Befüllung mit heißem Bitumen und Lagerung von erkaltetem Bitumen umfasst. Das Behältnis ist aus einem solchen Karton gebildet, der auf seiner dem Innenraum zugewandten Seite silikoniert ist. Das Behältnis weist einen Boden, zwei einander gegenüberliegende Seitenwände sowie zwei einander gegenüberliegende Stirnwände auf. Die Behältereinheit umfasst mindestens ein Umreifungsband, welches vertikal um das Behältnis umläuft.

Die Behältnisse können in Form eines flachen Kartonzuschnitts gestapelt in großen Mengen leicht an den Einsatzort transportiert und dort in ihrer Behältnisform aufgestellt werden. Nach dem Auffalten des Kartonzuschnitts wird das mindestens eine Umreifungsband angebracht, wodurch die Behältereinheit ihre erforderliche Formstabilität erhält. In diesem Zustand kann die Behältereinheit durch ihre nach oben offene Seite ohne weitere Hilfs- und Schutzmaßnahmen beispielsweise direkt aus einem Tankwagen mit flüssigem Bitumen befüllt werden.

Das vertikal um das Behältnis, also um den Boden, die Wände und die oben offene Seite umlaufende Umreifungsband verhindert ein Aufklaffen der Behältereinheit unter Einwirkung des inneren hydrostatischen Drucks bzw. hält die damit einhergehende Verformung in anwendungstauglichen Grenzen. Die Stützwirkung des mindestens einen Umreifungsbandes bleibt auch nach Erstarren der flüssigen Bitumenmasse erhalten. Dies ist erforderlich, da das Bitumen auch im erstarrten Zustand eine bestimmte Restviskosität aufweist und zum Fließen bzw. Kriechen neigt. Die befüllte Behältereinheit kann demnach dauerhaft ihre gewünschte Form beibehalten.

Sofern die erstarrte Bitumenfüllung am Einsatzort wieder verflüssigt werden soll, kann das Umreifungsband durch Aufschneiden leicht entfernt werden. Das den erstarrten Bitumenblock umschließende Behältnis kann leicht abgerissen werden, da seine Silikonierung auf der Innenseite ein Anhaften an dem Bitumenmaterial zuverlässig verhindert. Die entstehende Restkartonage kann einfach und kostengünstig entsorgt bzw. recycelt werden.

Insgesamt ist damit ein Behältersystem geschaffen, welches leicht und ohne besondere Zusatzmaßnahmen mit flüssigem Bitumen befüllt werden kann, welches eine problemlose Lagerung und Transport ermöglicht, und welches die Entnahme des erstarrten Bitumeninhaltes in einfacher Weise möglich macht.

In vorteilhafter Weiterbildung sind die Seitenwände des Behältnisses breiter als dessen Stirnwände, wobei das mindestens eine Umreifungsband um den Boden, die Seitenwände und die nach oben offene Seite des Behältnisses umläuft. Bevorzugt sind mehrere und insbesondere zwei vertikal um ein einzelnes Behältnis umlaufende Umreifungsbänder vorgesehen. Diese Anordnung trägt dem Umstand Rechnung, dass das ansonsten ungestützte offene Behältnis an seinen längeren bzw. breiteren Seitenwänden besonders nachgiebig ist. Hier setzt die Stützwirkung des oder der Umreifungsbänder insbesondere am oberen, freien Behälterrand an, so dass eine hohe Formstabilität sichergestellt ist.

In bevorzugter Weiterbildung besteht das mindestens eine Umreifungsband aus Kunststoff und insbesondere aus Propylen. Vorteilhaft ist das Behältnis insgesamt metallfrei ausgebildet. Hierdurch besteht neben herkömmlichen Möglichkeiten der Bitumenerhitzung auch die Möglichkeit einer Verflüssigung mittels Mikrowelle, da unter Verzicht auf metallische Teile keine Funkenbildung zu erwarten ist.

In einer zweckmäßigen Ausführungsform ist das Behältnis aus einem einteiligen Kartonzuschnitt mit einem im Wesentlichen rechteckigen Grundriss gebildet, wobei der Kartonzuschnitt innerhalb seines rechteckigen Grundrisses in den Eckbereichen zwischen den Seitenwänden und den Stirnwänden einteilig und frei von Trennschnitten angeformte, einfaltbare Ecklaschen aufweist. Aus dem derart gebildeten Kartonzuschnitt kann das Behältnis durch einfaches Auffalten und Stecken ohne Zuhilfenahme von Werkzeugen und Befestigungsmaterial gebildet und aufgestellt werden. Die einfaltbaren Ecklaschen dienen nicht nur der Stabilisierung des fertig aufgestellten Behältnisses. Vielmehr sorgt der vorgenannte Verzicht auf Trennschnitte auch dazu, dass das fertig aufgestellte Behältnis insgesamt flüssigkeitsdicht ist, ohne dass separate Dichtmaßnahmen erforderlich werden. Die Ecklaschen werden beim Aufstellen des Behältnisses vorteilhaft nach außen umgefaltet, so dass sie insbesondere an den Seitenwänden des Behältnisses flächig anliegen. Hierdurch bleiben die Innenwände des Behältnisses glatt, was eine leichte Entformbarkeit bzw. ein leichtes Abreißen des Kartonmaterials vom erstarrten Bitumenblock erleichtert. Außerdem weist der auf diese Weise gebildete erstarrte Bitumenblock glatte Oberflächen auf, was dessen spätere Handhabung erleichtert.

Ergänzend kann es vorteilhaft sein, dass der Kartonzuschnitt an äußeren Kanten der Seitenwände und/oder der Stirnwände umfaltbare Stabilisierungsstreifen aufweist. Durch das Fehlen eines Deckels des nach oben offenen Behältnisses ist dieses im Bereich seiner äußeren bzw. oberen Kanten besonderes labil gegen Verformungen und Beschädigungen, wogegen aber die genannten Stabilisierungsstreifen zuverlässig wirken.

Vorteilhaft ist zumindest ein Stabilisierungsstreifen in den Innenraum umfaltbar und in seiner Breite derart bemessen, dass er als Markierung der vorgesehenen Heißfüllhöhe dient. Neben seiner Stabilisierungswirkung übt der genannte Stabilisierungsstreifen in Doppelfunktion auch die Wirkung als Füllhöhenmarkierung aus, so dass beim manuellen Einpumpen des flüssigen Bitumens seitens des Benutzers leicht visuell erkannt werden kann, wann die maximal zulässige Füllhöhe des heißen Bitumenmaterials erreicht ist.

Vorteilhaft sind die Ecklaschen mit einer Einstecköffnung für eine insbesondere am vorgenannten Stabilisierungsstreifen angebrachte Fixierlasche versehen. Die Stabilisierungswirkung des Stabilisierungsstreifens und der auf die Außenseite umgefalteten Ecklaschen ergänzen sich hierbei gegenseitig. Außerdem verhindern die eingesteckten Fixierlaschen, dass sich die flach an die Behälterwand angelegte Ecklasche unerwünscht selbsttätig aufrichtet.

In einer vorteilhaften Ausführungsform weist das Behältnis an zumindest einer äußeren Kante und insbesondere an zwei sich gegenüber liegenden äußeren Kanten der Stirnwände Einführmaßnahmen für Staplerzinken auf. Diese Einführmaßnahmen sind bevorzugt durch eine Perforationslinie im Karton gebildet, wobei die Perforationslinie einen heraustrennbaren Durchstoßabschnitt des Kartons begrenzt. Die genannte Anordnung ermöglicht es, mit einem Gabelstapler, einem Radlader oder dergleichen, der mit einer entsprechenden Anzahl von Staplerzinken ausgestattet ist, diese Staplerzinken unter das mindestens eine vertikal umlaufende Umreifungsband zu fahren und die gefüllte Behältereinheit damit anzuheben, ohne dass dabei das Kartonmaterial im Wege ist. Der Durchstoßabschnitt bleibt zunächst an der Perforationslinie mit dem übrigen Kartonmaterial verbunden, so dass das Behältnis im Kantenbereich keine geometrischen Unregelmäßigkeiten aufweist. Das Behältnis kann mit dem verflüssigten Bitumenmaterial befüllt werden, ohne dass im Bereich der genannten Einführmaßnahmen flüssiges Material überschwappen kann. Erst später werden die Staplerzinken herangefahren und drücken dabei den Durchstoßabschnitt ein. Dieser trennt sich sauber an den Perforationslinien aus dem umgebenden Kartonmaterial heraus, so dass die benachbarten Kartonabschnitte unbeschädigt bleiben. Hierdurch ist ein leichtes Einfädeln der Staplerzinken unter das mindestens eine vertikal umlaufende Umreifungsband möglich.

Das erfindungsgemäße Behältnis kann in nahezu beliebiger Form und Größe ausgestaltet sein. Bevorzugt ist es im Wesentlichen quaderförmig mit einer Länge, einer Bereite und einer Höhe, wobei bevorzugt die Länge in einem Bereich von einschließlich 60 cm bis einschließlich 80 cm liegt und insbesondere etwa 74 cm beträgt, wobei bevorzugt die Breite in einem Bereich von einschließlich 25 cm bis einschließlich 50 cm liegt und insbesondere etwa 37 cm beträgt, und wobei bevorzugt die Höhe in einem Bereich von einschließlich 40 cm bis einschließlich 60 cm liegt und insbesondere etwa 48 cm beträgt.

Durch die genannten Maßangaben werden mehrere Vorteile miteinander verknüpft. Zum ersten sind die vorgenannten Maße an die Grundfläche einer Europalette angepasst, so dass ein Behältersystem mit drei einzelnen Behältnissen auf der Grundfläche einer normierten Europalette aufgestellt, befüllt, gelagert und transportiert werden kann. Darüber hinaus sind die genannten geometrischen Maßangaben das Ergebnis einer thermodynamischen Optimierung. Der durch die Form des Behältnisses vorgegebene erstarrte Bitumenquader weist nämlich eine durch die Stirnwände des Behältnisses vorgegebenen Dicke auf, die für den Wärmeeintrag von außen bei der Wiederverflüssigung maßgeblich ist. Die Dicke ist derart bemessen, dass die Erwärmung und Verflüssigung in einem wirtschaftlich günstigen Zeitrahmen und mit wirtschaftlich günstigem Energieaufwand vorgenommen werden kann. Schließlich berücksichtigen die genannten Maßangaben auch insoweit eine ökonomische Optimierung, als dass auch das an sich sehr preisgünstige Behältnis einen zu berücksichtigenden Kostenfaktor nachstellt. Bei kleiner werdenden Volumina der Behältnisse sinken zwar die Kosten für die Wiederverflüssigung der geformten Bitumenquader, während aber gleichzeitig die Kosten für eine größere erforderliche Anzahl von Behältnissen mit insgesamt größeren Kartonflächen für eine bestimmte Menge des Bitumen ansteigt. Mit den genannten Maßen ist ein Minimum der aus den Aufschmelzkosten und dem Kartonagekosten zusammengesetzten Gesamtkosten gefunden.

In vorteilhafter Weiterbildung umfasst das Behältersystem mehrere und insbesondere drei Behältereinheiten, die nebeneinander auf ihrem jeweiligen Boden stehend mit ihren Seitenwänden aneinander angrenzen, wobei die gesamte Anordnung von einer oder mehreren Behältereinheiten von mindestens einem, bevorzugt mehreren und insbesondere zwei horizontal um Seitenwände und Stirnwände umlaufenden Umreifungsbändern umschlungen ist. Im unbefüllten Zustand ist ein normiertes Packmaß gebildet, welches auf die Grundfläche einer Europalette abgestimmt ist. Die horizontal umlaufenden Umreifungsbänder werden vor dem Befüllen des genannten Behältersystems angebracht und verhindern dadurch, dass die sich beim Befüllen aufbauchenden einzelnen Behältereinheiten gegenseitig von ihrer Stellfläche drücken bzw. so weit verschieben, dass sie außerhalb der vorgesehenen Stellfläche zu liegen kommen. Sie dienen auch dem Zweck, dass das genannte Behältersystem in Folge der Summe der Gesamtverformungen aller einzelner Behältereinheiten mit seinen äußeren Maßen nicht die Maße der Europalette übersteigt.

In zweckmäßiger Weiterbildung der Erfindung ist ein insbesondere an den Kanten abgewinkelter Deckel zum Auflegen auf das Behältersystem als Stapelgrundlage für ein weiteres, aufzustapelndes Behältersystem vorgesehen. Der genannte Deckel, der ebenfalls bevorzugt aus Karton besteht, erzeugt eine gleichmäßige Kraftseinleitung vom oberen aufgestapelten Behältersystem auf das darunter liegende Behältersystem. Diese Krafteinleitung erfolgt in die an sich empfindlichen freien Kanten der nach oben offenen einzelnen Behältereinheiten. Trotz dieser Empfindlichkeit sorgt der genannte Deckel derart für eine gleichmäßige Flächenpressung und Krafteinleitung unter Vermeidung von örtlichen Lastspitzen, so dass eine hohe Tragwirkung erzielt ist. In Versuchen hat sich gezeigt, dass hierbei mindestens drei Lagen von Behältersystemen auf einer Europalette übereinander gestapelt werden können, womit eine Gesamtmasse von etwa einer Tonne realisierbar ist, ohne dass die Behältnisse Schaden nehmen. Die abgewinkelten Kanten des Deckels dienen einerseits als Lagesicherung, so dass der Deckel seitlich nicht verrutschen kann. Andererseits steifen sei den Deckel zusätzlich aus, so dass dieser leicht handhabbar ist.

Die verwendeten Materialien und insbesondere das verwendete silikonierte Kartonmaterial sind zweckmäßig bis mindestens 160° C temperaturstabil. Dies ist nämlich die Temperatur, in der das übliche Bitumenmaterial eine für den Pumpvorgang und den Einfüllvorgang hinreichend niedrige Viskosität hat. Hierdurch ist es möglich, die Behältereinheiten ohne besondere Vorsichtsmaßnahmen und ohne besondere Beachtung der herrschenden Temperaturen zu befüllen.

Ein Ausführungsbeispiel der Erfindung ist nachfolgend anhand der Zeichnung näher beschrieben. Es zeigen:
- Fig. 1: in einer Draufsicht einen Kartonzuschnitt zur Bildung des erfindungsgemäßen Behältnisses;
- Fig. 2: in einer schematischen Perspektivdarstellung eine erfindungsgemäß ausgeführte Behältereinheit mit einem Behältnis aus dem Kartonzuschnitt nach Fig. 1 und mit vertikal umlaufenden Umreifungsbändern;
- Fig. 3: in einer perspektivischen Schemadarstellung eine erfindungsgemäßes Behältersystem mit drei Behältereinheiten nach Fig. 2 auf einer Europalette und mit einem zusätzlichen aufzusetzenden Deckel als Stapelgrundlage für weitere Behältersysteme.

Die Fig. 1 zeigt einen Schnitt- und Faltplan eines einseitig silikonierten Kartons für eine Kartonage, die auch nach dem Befüllen mit heißem Bitumen und Abkühlen die Grundfläche einer Europalette noch nicht überragt. In diesem Falle sind drei Kartons nebeneinander auf einer Europalette anordenbar. Der Zuschnitt für diesen Karton ist streng quaderförmig, weist also noch keine konvektionsfördernde Form auf, bei der die Unterseite eine andere Fläche als die Oberseite aufweist.

Durchgehende Linien bezeichnen Schnittlinien, gestrichelte sind Faltkanten und gepunktete sind Reißlinien.

Die wesentlichen Abmessungen für dieses Ausführungsbeispiel eines Kartons betragen (gerundet):
Bodenfläche: 715 x330 Millimeter
Seitenwände (Breite mal Höhe): 715 x 473 mm, bzw. 330 x 473 mm.

Der Karton bzw. ein daraus gebildeter Kartonzuschnitt 8 nach Fig. 1 ist zur Bildung eines in den Fig. 2 und 3 näher dargestellten Behältnisses 2 vorgesehen. Der Kartonzuschnitt 8 ist einteilig ausgeführt und weist einen im Wesentlichen rechteckigen Grundriss auf. Von dem exakt rechteckigen Grundriss stehen lediglich zwei sich gegenüberliegende Stabilisierungsstreifen 12 sowie zwei sich gegenüberliegende Stabilisierungsstreifen 13 hervor. Der Kartonzuschnitt 8 ist durch eine äußere, umrandende und mit einer durchgehenden Linie gekennzeichneten Schnittlinie aus einem Endlosmaterial ausgeschnitten. Außerdem sind noch insgesamt vier Einstecköffnungen 14 ausgeschnitten. Weitere durchgehende Trennschnitte bzw. Schnittlinien existieren nicht. Vielmehr sind noch gestrichelt dargestellte Faltkanten 20, 21 sowie gepunktete Perforationslinien 16, 22 vorgesehen, deren Funktion weiter unten näher beschrieben ist.

Im Kartonzuschnitt 8 ist ein rechteckiger Boden 4 mit Seitenwänden 5, Stirnwänden 6 und Ecklaschen 9 ausgebildet. Die beiden rechteckigen Seitenwände 5 grenzen an gegenüberliegenden Längskanten des Bodens 4 an, während die beiden rechteckigen Stirnwände 6 an gegenüberliegenden schmalseitigen Kanten des Bodens 4 angrenzen. In den vier Eckbereichen zwischen den Seitenwänden 5 und den Stirnwänden 6 ist jeweils eine einteilig und frei von Trennschnitten angeformte Ecklasche 9 vorgesehen. An den voneinander entfernten Kanten der Seitenwände 5 schließen sich je ein Stabilisierungsstreifen 12 an, während sich an den voneinander entfernten Außenkanten der Stirnwände 6 je eine Stabilisierungsstreifen 13 anschließt. An den Grenzbereichen zwischen dem Boden 4, den Seitenwänden 5, den Stirnwänden 6 und den Stabilisierungsstreifen 12, 13 ist je eine gestrichelt dargestellte, geprägte und nicht durchtrennende Faltkante 20 ausgebildet, die Faltlinien beim späteren Aufstellend des Behältnisses 2 (Fig. 2, 3) vorgeben. Außerdem verläuft in jeder Ecklasche diagonal eine Faltkante 20 ausgehend vom Eckbereich zwischen dem Boden 4, der Seitenwand 5 und der Stirnwand 6 bis hin zur äußeren Ecke der jeweiligen Ecklasche 9.

An jedem der jeweiligen Seitenwand 5 zugeordneten Stabilisierungsstreifen 12 sind je zwei Fixierlaschen 15 durch Perforationslinien 22 und eine Faltkante 21 ausgebildet. Die jeweilige Fixierlasche 15 kann manuell entlang der seitlichen Perforationslinien 22 ausgerissen werden, bleibt aber dabei an der jeweils inneren Faltkante 21 mit dem übrigen Kartonzuschnitt 8 verbunden. Nach dem Aufreißen können die Fixierlaschen 15 beim Aufbau des Behältnisses 2 (Fig. 2, 3) aus der Ebene des Stabilisierungsstreifens 12 mit der jeweiligen Faltkante 21 als Schwenkachse aufgestellt und in die zugeordnete Einstecköffnung 14 eingesteckt werden, wie dies im Zusammenhang mit Fig. 2 näher beschrieben ist. Im Bereich der beiden sich gegenüberliegenden Stabilisierungsstreifen 13 ist mittig je ein hier rechteckiger Durchstoßabschnitt 17 ausgebildet, der nach außen hin durch die äußere Kante des Stabilisierungsstreifens 13 und im übrigen durch eine umlaufende, U-förmige Perforationslinie 16 begrenzt ist. Die Durchstoßabschnitte 17 sind entlang der Perforationslinien 16 zunächst fest mit dem übrigen Kartonzuschnitt 8 verbunden, können aber später bei Bedarf entlang der Perforationslinie 16 ausgetrennt werden. Die Durchstoßabschnitte 17 erstrecken sich dabei ausgehend von der jeweils äußeren Kante des Stabilisierungsstreifens 13 über die zugeordnete Faltkante 20 hinaus bis in die angrenzende Stirnwand 6 hinein, wobei die Breite des Durchstoßabschnittes 17 bevorzugt doppelt so groß ist wie die Breite b (Fig. 2) des Stabilisierungsstreifens 13.

Der Kartonzuschnitt 8 besteht im gezeigten Ausführungsbeispiel aus sandwichartigem Wellkarton, der auf seiner dem Innenraum 3 des Behältnisses 2 (Fig. 2) zugewandten Seite silikoniert ist. Anstelle des leichten und steifen Wellkartons kann auch ein silikonierter Massivkarton vorgesehen sein. Das verwendete Kartonmaterial ist ebenso wie das Material der weiter unten im Zusammenhang mit den Fig. 2 und 3 näher beschriebenen Umreifungsbänder 7, 18 bis mindestens 160°C temperaturstabil.

Fig. 2 zeigt in einer perspektivischen Schemadarstellung eine erfindungsgemäß ausgeführte Behältereinheit 1 mit einem nach oben offenen Behältnis 2 und mit Umreifungsbändern 7. Die Seitenwände 5, die Stirnwände 6 und der Boden 5 begrenzen einen Innenraum 3, der durch die oben offene Seite mit flüssigem Bitumen befüllt werden kann. Darüber hinaus dient die Behältereinheit 1 der Aufbewahrung bzw. Lagerung, geformten Erstarrung sowie des Transportes von eingefülltem Bitumen.

Das Behältnis 2 ist insgesamt metallfrei ausgeführt, ist also nicht geklammert oder dergleichen. Außerdem ist das Behältnis 2 nicht geklebt, sondern ausschließlich durch Falten und Stecken des Kartonzuschnittes 8 nach Fig. 1 aufgestellt. Hierzu sind die Seitenwände 5 und die Stirnwände 6 gegenüber dem Boden 4 rechtwinklig nach oben aufgestellt, wobei die Ecklaschen 9 an ihren diagonalen Faltkanten 20 zu aufgedoppelten Dreiecken aufgefaltet und flach an die Außenseite der Seitenwände 5 angelegt sind. Die Stabilisierungsstreifen 12 sind unter Bildung von äußeren und oberen Kanten 10 des Behältnisses 2 flach auf die Außenseite der Seitenwände 5 umgeklappt, wobei die Fixierlaschen 15 (Fig. 1) der Stabilisierungsstreifen 12 in die Einstecköffnungen 14 der Ecklaschen 9 eingesteckt sind. Die Stabilisierungsstreifen 13 der Stirnwände 6 sind unter Bildung von äußeren und oberen Kanten 11 der Stirnwände 6 in einen Innenraum 3 des Behältnisses 2 hinein umgefaltet und liegen flach auf der Innenseite der jeweiligen Stirnwand auf. In Verbindung mit der zugeordneten, mittig durch den Durchstoßabschnitt 7 durchlaufenden, die Kante 11 bildenden Faltkante 20 ergibt sich eine doppelwandige Ausbildung des Durchstoßabschnittes 17. Außerdem weisen die Stabilisierungsstreifen 13 eine Breite b auf, die derart bemessen ist, dass sie als Markierung der vorgesehenen Heißfüllhöhe für das flüssige Bitumen dienen. Die Breite b beträgt im gezeigten Ausführungsbeispiel 3 cm, kann aber auch einen abweichenden Betrag aufweisen. In jedem Falle kann die nach innen unten umgeklappte Kante des Stabilisierungsstreifens 13 vom Benutzer visuell erkannt und als Füllhöhenmarkierung genutzt werden.

Das Behältnis 2 ist im Wesentlichen quaderförmig mit einer Länge L, einer Breite B und einer Höhe H. Die Länge L ist im gezeigten Ausführungsbeispiel größer als die Breite B. Die Länge L liegt vorteilhaft in einem Bereich von einschließlich 60 cm bis einschließlich 80 cm und beträgt insbesondere etwa 74 cm. Die Breite B liegt bevorzugt in einem Bereich von einschließlich 25 cm bis einschließlich 50 cm und beträgt im gezeigten Ausführungsbeispiel etwa 37 cm. Die Höhe H liegt vorteilhaft in einem Bereich von einschließlich 40 cm bis einschließlich 60 cm und beträgt im gezeigten Ausführungsbeispiel etwa 48 cm.

Nach der Erfindung ist mindestens ein Umreifungsband 7 vorgesehen, welches vertikal um das Behältnis 2 umläuft. Vertikal bedeutet in diesem Zusammenhang, dass die Umlaufebene des Umreifungsbandes 7 vertikal bzw. senkrecht zum Boden 4 steht. Bevorzugt sind mehrere solcher Umreifungsbänder 7 vorgesehen, wobei im gezeigten Ausführungsbeispiel insgesamt zwei Umreifungsbänder 7 zum Einsatz kommen. Der vorgenannte vertikale Umlauf bedeutet auch, dass die Umreifungsbänder um den Boden 4, um Wände und um die nach oben offene Seite des Behältnisses 2 umlaufen. Im gezeigten bevorzugten Ausführungsbeispiel sind die Umreifungsbänder 7 im Bereich der Seitenwände 5 angeordnet und laufen um dem Boden 4, die Seitenwände 5 und die nach oben offene Seite des Behältnisses 2 um. Die Umreifungsbänder 7 bestehen vorteilhaft aus Kunststoff und im gezeigten Ausführungsbeispiel aus Polypropylen. Sie werden in die gezeigte Form und Position gebracht sowie gespannt und verschlossen, bevor die Behältereinheit 1 mit flüssigem Bitumen gefüllt wird.

Das Behältnis 2 weist an zumindest einer äußeren Kante 10, 11 Einführmaßnahmen für Staplerzinken auf. Im gezeigten Ausführungsbeispiel sind diese Einführmaßnahmen an den äußeren Kanten 11 der Stirnwände 6 durch die Durchstoßabschnitte 17 ausgebildet. Ein mit Staplerzinken ausgestatteter Gabelstapler, Radlader oder dergleichen kann auf eine der Stirnwände 6 zufahren und dabei mit dem Staplerzinken den Durchstoßabschnitt 17 eindrücken bzw. heraustrennen und schließlich unter die oberen Abschnitte der Umreifungsbänder 7 greifen. Da die Füllhöhe des Bitumenmaterials in der Behältereinheit 1 insbesondere unter Zuhilfenahme des Stabilisierungsstreifens 13 als Markierung für die vorgesehene Heißfüllhöhe nicht bis zu den oberen Kanten 10, 11 reicht, ist zwischen dem eingefiillten Bitumenmaterial und den oberen Abschnitten der Umreifungsbänder 7 genügend Platz, um die Staplerzinken hindurchzuföhren. Da außerdem die Durchstoßabschnitte 17 in Höhenrichtung kleiner sind als die Breite b der Stabilisierungsstreifen 13, kann kein flüssiges Bitumenmaterial im Bereich der ausgetrennten Durchstoßabschnitte 17 aus der Behältereinheit 1 austreten. Auf diese Weise ist ein sicherer Transport der befüllten Behältereinheit 1 bzw. eines gesamten Behältersystems nach Fig. 3 mittels der an Staplerzinken aufgehängten Umreifungsbänder 7 möglich.

Das erfindungsgemäße Behältersystem kann aus einer einzelnen Behältereinheit 1 nach Fig. 2 bestehen. Es ist aber auch möglich, dass das Behältersystem mehrere und insbesondere drei Behältereinheiten 1 umfasst, wie sie in der schematischen Perspektivdarstellung nach Fig. 3 gezeigt sind. Hierbei stehen mehrere Behältereinheiten 1 auf ihrem jeweiligen Boden 4, (Fig. 2) benachbart zueinander auf, so dass sie mit ihren einander zugewandten Seitenwänden 5 aneinander angrenzen. Die vorgenannten Maße für die Länge L, die Breite B und die Höhe Heiner einzelnen Behältereinheit 1 (Fig. 2) erlaubt es entsprechend der Darstellung nach Fig. 3, dass ein Behältersystem mit insgesamt drei Behältereinheiten 1 auf einer Europalette 23 mit einer Grundfläche von 80 cm x 120 cm abgestellt werden kann.

Optional ist es hierbei zweckmäßig, neben den vertikal umlaufenden Umreifungsbändern 7 auch mindestens ein, bevorzugt mehrere, im gezeigten Ausführungsbeispiel zwei horizontal umlaufende Umreifungsbänder 18 vorzusehen. Die Umreifungsbänder 18 umschlingen das Behältersystem mit der mindestens einen Behältereinheit 1, hier sämtliche drei Behältereinheiten 1 horizontal, wobei sie um die äußeren Seitenwände 5 und Stirnwände 6 der Anordnung aus Behältereinheiten 1 umlaufen. Horizontal bedeutet in diesem Zusammenhang, dass die Umlaufebene der Umreifungsbänder 18 horizontal bzw. parallel zum Boden 4 liegt.

Eine entsprechende Anzahl von Durchstoßabschnitten 17 liegt in der Anordnung nach Fig. 3 nebeneinander. Ein Gabelstapler, ein Radlader oder dergleichen ist in diesem Falle mit der gleichen Anzahl und im entsprechenden Abstand zueinander angeordneten Staplerzinken auszurüsten, so dass je ein Staplerzinken in je eine einzelne Behältereinheit 1 eingefahren werden kann. Dies ermöglicht es, das gesamte Behältersystem mit seinen einzelnen, in entsprechender Anzahl zusammengefassten Behältereinheiten 1 als Gesamtpaket anzuheben und zu transportieren.

Als zusätzliche Option ist noch ein Deckel 19 vorgesehen, der auf die gezeigte Anordnung von Behältereinheiten 1 aufgelegt werden kann, und der ebenfalls aus Karton besteht. Eine Silikonierung des Deckels 19 wie beim Behältnis 2 kann zweckmäßig sein, ist aber nicht zwingend erforderlich. Insbesondere kann das gleiche Kartonmaterial wie beim Kartonzuschnitt 8 (Fig. 1) eingesetzt werden. Es kommen aber auch andere Materialien für den Deckel 19 in Betracht.

Der Deckel 19 ist an seinen umlaufenden Kanten nach unten abgewinkelt und erfährt hierdurch eine zusätzliche Stabilisierung. Die Grundfläche des Deckels 19 ist um ein derartiges Maß größer als die Grundfläche der darunter befindlichen Anordnung aus Behältereinheiten 1, so dass die nach unten abgewinkelten Kanten des Deckels 19 sämtliche darunter befindlichen Behältereinheiten 1 auch dann umgreifen können, wenn die Behältereinheiten 1 sich unter Einwirkung des Bitumendruckes aufspreizen. Die nach unten abgewinkelten Kanten wirken als Lagesicherung für den aufgelegten Deckel 19, so dass dieser bei weiteren Arbeiten nicht verrutschen kann. Insbesondere bildet der Deckel 19 aber eine Stapelgrundlage für ein mindestens weiteres, aufzustapelndes Behältersystem, welches ebenso wie in Fig. 3 gezeigt, aus mehreren und insbesondere drei Behältereinheiten 1 gebildet sein kann. In der Praxis hat sich gezeigt, dass bis zu drei solcher Behältersysteme übereinander stapelbar sind, ohne dass das Kartonmaterial der Behältereinheiten 1 nachgibt.

## Patentansprüche

1. Behältnis (2) zur Befüllung mit heißem Bitumen und Lagerung von erkaltetem Bitumen, das aus Karton besteht, der auf seiner dem Bitumen zugewandten Seite silikoniert ist, und das durch mindestens ein horizontal umlaufendes Umreifungsband (18) gegen den Druck seines Inhaltes auf die Seitenwände stabilisiert ist.

2. Behältnis nach Anspruch 1,
**dadurch gekennzeichnet, dass** es zusätzlich mindestens ein vertikal umlaufendes Umreifungsband (7) aufweist, wobei zwischen der Oberseite des erkalteten Bitumens und dem mindestens einen vertikalen Umreifungsband ein Spalt existiert, in den eine Hebevorrichtung eingreifen kann.

3. Behältnis nach den Ansprüchen 1 und 2,
**dadurch gekennzeichnet, dass** auf das horizontal umlaufende Umreifungsband (18) verzichtet wird, und nur mindestens ein vertikal umlaufendes Umreifungsband (7) vorgesehen ist.

4. Behältersystem für Bitumen mit mindestens einer Behältereinheit (1), wobei die Behältereinheit (1) ein nach oben offenes Behältnis (2), insbesondere nach den Ansprüchen 1 bis 3, mit einem Innenraum (3) zur Befüllung mit heißem Bitumen und zur Lagerung von erkaltetem Bitumen umfasst, wobei das Behältnis (2) aus Karton gebildet ist, der auf seiner dem Innenraum (3) zugewandten Seite silikoniert ist, wobei das Behältnis (2) einen Boden (4), zwei einander gegenüberliegende Seitenwände (5) sowie zwei einander gegenüberliegende Stirnwände (6) aufweist, und wobei die Behältereinheit (1) mindestens ein Umreifungsband (7) umfasst, welches vertikal um das Behältnis (2) umläuft.

5. Behältersystem nach Anspruch 4,
**dadurch gekennzeichnet, dass** die Seitenwände (5) breiter als die Stirnwände (6) sind, und dass das mindestens eine Umreifungsband (7), bevorzugt mehrere und insbesondere zwei Umreifungsbänder (7) um den Boden (4), die Seitenwände (5) und die nach oben offene Seite des Behältnisses (2) umlaufen.

6. Behältersystem nach Anspruch 4 oder 5,
**dadurch gekennzeichnet, dass** die Behältereinheit (1) insgesamt metallfrei gebildet ist, wobei vorteilhaft das mindestens eine Umreifungsband (7) aus Kunststoff und insbesondere aus Polypropylen besteht.

7. Behältersystem nach einem der Ansprüche 4 bis 6,
**dadurch gekennzeichnet, dass** das Behältnis (2) aus einem einteiligen Kartonzuschnitt (8) mit einem im wesentlichen rechteckigen Grundriss gebildet ist, wobei der Kartonzuschnitt (8) innerhalb seines rechteckigen Grundrisses in den Eckbereichen zwischen den Seitenwänden (5) und den Stirnwänden (6) einteilig und frei von Trennschnitten angeformte, einfaltbare Ecklaschen (9) aufweist.

8. Behältersystem nach Anspruch 7,
**dadurch gekennzeichnet, dass** der Kartonzuschnitt (8) an äußeren Kanten (10, 11) der Seitenwände (5) und/oder der Stirnwände (6) umfaltbare Stabilisierungsstreifen (12, 13) aufweist.

9. Behältersystem nach Anspruch 7 oder 8,
**dadurch gekennzeichnet, dass** zumindest ein Stabilisierungsstreifen (13) in den Innenraum (3) umfaltbar und in seiner Breite (b) derart bemessen ist, dass er als Markierung der vorgesehenen Heißfüllhöhe dient.

10. Behältersystem nach einem der Ansprüche 1 bis 9,
**dadurch gekennzeichnet, dass** die Ecklaschen (9) mit einer Einstecköffnung (14) für eine insbesondere am Stabilisierungsstreifen (12) angebrachte Fixierlasche (15) versehen sind.

11. Behältersystem nach einem der Ansprüche 1 bis 10,
**dadurch gekennzeichnet, dass** das Behältnis (2) an zumindest einer äußeren Kante (10, 11) und insbesondere an zwei sich gegenüber liegenden äußeren Kanten (11) der Stirnwände (6) Einführmaßnahmen für Staplerzinken aufweist, wobei die Einführmaßnahmen für Staplerzinken vorteilhaft durch eine Perforationslinie (16) im Karton gebildet sind, und wobei die Perforationslinie (16) einen heraustrennbaren Durchstoßabschnitt (17) des Kartons begrenzt.

12. Behältersystem nach einem der Ansprüche 1 bis 11,
**dadurch gekennzeichnet, dass** das Behältnis (2) im wesentlichen quaderförmig mit einer Länge (L), einer Breite (B) und einer Höhe (H) ist, wobei bevorzugt die Länge (L) in einem Bereich von einschließlich 60 cm bis einschließlich 80 cm liegt und insbesondere etwa 74 cm beträgt, wobei bevorzugt die Breite (B) in einem Bereich von einschließlich 25 cm bis einschließlich 50 cm liegt und insbesondere etwa 37 cm beträgt, und wobei bevorzugt die Höhe (H) in einem Bereich von einschließlich 40 cm bis einschließlich 60 cm liegt und insbesondere etwa 48 cm beträgt.

13. Behältersystem nach einem der Ansprüche 1 bis 12,
**dadurch gekennzeichnet, dass** das Behältersystem mehrere und insbesondere drei Behältereinheiten (1) umfasst, die nebeneinander auf ihrem Boden (4) stehend mit ihren Seitenwänden (5) an einander angrenzen, wobei die gesamte Anordnung von den mehreren Behältereinheiten (1) von mindestens einem, bevorzugt zwei horizontal um Seitenwände (5) und Stirnwände (6) umlaufende Umreifüngsbänder (18) umschlungen ist.

14. Behältersystem nach einem der Ansprüche 1 bis 13,
**dadurch gekennzeichnet, dass** ein insbesondere an den Kanten abgewinkelter Deckel (19) zum Auflegen auf das Behältersystem als Stapelgrundlage für ein weiteres, aufzustapelndes Behältersystem vorgesehen ist.

15. Behältersystem nach einem der Ansprüche 1 bis 14,
**dadurch gekennzeichnet, dass** die verwendeten Materialien bis mindestens 160°C temperaturstabil sind.
